# EUROPÄISCHE PATENTANMELDUNG

(11) **EP 0 002 549 A1**
(43) Veröffentlichungstag der Anmeldung: **27.06.1979**
(21) Anmeldenummer: 78200336.2
(22) Anmeldetag: 04.12.1978
(51) Int. Cl.: E06C 7/50

(54) **Zusammenklappbare Mehrzweckleiter**

(30) Priorität: 08.12.1977 DE 2754755
(71) Anmelder: Wilhelm Bahmüller Maschinenbau Präzisionswerkzeuge GmbH, D-73655 Plüderhausen (DE)
(72) Erfinder: Bahmüller, Wilhelm, D-7067 Plüderhausen (DE)
(74) Vertreter: Scherrmann, Walter, Dipl.-Ing.

(57) **Zusammenfassung**

Bei einer zusammenklappbaren Mehrzweckleiter, deren Holme durch je ein in mehreren Arbeitsstellungen verriegelbares Gelenk (2. 2a 5, 5a; 6, 6a) verbunden sind, das zwei um eine gemeinsame Gelenkachse schwenkbare Gelenkteile aufvveist von denen der erste Gelenkteil eine zur Gelenkachse konzentrische zweischalige Sperrscheibe aufweist, die im Bereiche ihres Umfanges entsprechend den Arbeitsstellungen verteilte randoffene Ausnehmungen trägt, in die ein an dem zweiten Gelenkteil längsverschieblich geführtes federbelastetes Sperrstück eingreifen kann, das durch einen an dem zweiten Gelenkteil verschwenkbar gelagerten und mit einem Betätigungshebel (21) verbundenen Lösehebel aus der jeweiligen Ausnehmung der Sperrscheibe aushebbar ist, ist in jedem der Gelenke (2, 2a; 5, 5a; 6, 6a) vorzugsweise ein federbelasteter Halteteil angeordnet, durch den abhängig von der jeweiligen gegenseitigen Winkellage der beiden Gelenkteile der Lösehebel in der dem ausgehobenen Sperrstück entsprechenden Stellung vorübergehend selbsttätig verriegelbar ist und der durch Verschwenkung eines der beiden Gelenkteile um die Gelenkachse selbsttätig außer Eingriff mit dem Lösehebel bringbar ist

Um die Entriegelung der Gelenke fur den Benutzer der Leiter zu erleichtern, sind die Lösehebel der den beiden Leiterholmen zugeordneten Gelenke (2. 2a. 5. 5a. 6. 6a.) durch eine axial durch eine hohle Leitersprosse (20) hmdurchgehende Welle miteinander verbunden, die durch einen einzigen außerhalb des einen Holmes angeordneten Betätigungshebel (21) verdrehbar ist.

## Beschreibung

Die Erfindung betrifft eine zusammenklappbare Mehrzweckleiter, deren Holne durch je ein in mehreren Arbeitsstellungen verriegelbares Gelenk verbunden sind, das zwei um eine gemeinsame Gelenkachse schwenkbare Gelenkteile aufweist, von denen der erste Gelenkteil eine zur Gelenkachse konzentrische zweischalige Sperrscheibe aufweist, die im Bereiche ihres Umfanges entsprechend den Arbeitsstellungen verteilte randoffene Ausnehmungen trägt, in die ein an dem zweiten Gelenkteil längsverschieblich geführtes federbelastetes Sperrstück eingreifen kann, das durch einen an dem zweiten Gelenkteil verschwenkbar gelagerten und mit einem Betätigungshebel verbundenen Lösehebel aus der jeweiligen Ausnehmung der Sperrscheibe aushebbar ist, wobei in dem Gelenk vorzugsweise ein federbelasteter Halteteil angeordnet ist, durch den abhängig von der jeweiligen gegenseitigen Winkellage der beiden Gelenkteile der Lösehebel in der dem ausgehobenen Sperrstück entsprechenden Stellung vorübergehend selbsttätig verriegelbar ist und der durch Verschwenkung eines der beiden Gelenkteile um die Gelenkachse selbsttätig außer Eingriff mit dem Lösehebel bringbar ist.

Bei bekannten Mehrzweckleitern der obengenannten Art, die Gelenke aufweisen, wie sie z.B. aus der DT-OS 2 514 940 bekannt geworuel. sinc, besteht die

Notwendigkeit, vor der Überführung der Leiter in eine andere Stellung jedes der einem Leiterholm zugeordneten Gelenke durch einen Betätigungshebel außen an jedem der Holme zu entriegeln. Das ist verhältnismäßig umständlich.

Aufgabe der Erfindung ist es daher, die Entriegelung der Gelenke für den Benutzer der Mehrzweckleiter zu erleichtern. Diese Aufgabe wird gelöst, indem die Lösehebel der den beiden Leiterholmen zugeordneten Gelenke durch eine axial durch eine hohle Leitersprosse hindurchgehenden Welle miteinander verbunden sind, die durch einen einzigen, außerhalb des einen Holmes angeordneten Betätigungshebel verdrehbar ist.

Durch die Anordnung gemäß der Erfindung ist es möglich, nunmehr durch einen einzigen Betätigungshebel, der außen an einem der Leiterholme angeordnet ist, die beiden zueinander gehörigen Gelenke gleichzeitig und gemeinsam zu entriegeln, wenn die Stellung der Leiter verändert werden soll.

In der Zeichnung ist ein Ausführungsbeispiel des Gegenstandes der Erfindung dargestellt. Es zeigt Figur 1 eine Mehrzweckleiter gemäß der Erfindung in perspektivischer Darstellung, Figur 2 die beiden Gelenkteile eines bei der Mehrzweckleiter gemäß der Erfindung zur Verwendung kommenden Gelenkes in einem parallel zur Außenfläche der Gelenkteile geführten Schnitt, Figur 3 den den Betätigungshebel enthaltenden Gelenkteil in einem mit einer Sprosse in einem axial durch die Sprosse und parallel zu den Seitenflächen des Gelenkteils geführten Schnitt und Figur 4 den anderen Gelenkteil in der gleichen Darstellungsart.

Die in Figur 1 dargestellte Mehrzweckleiter 1 weist an ihrem oberen Ende zwei Gelenke 2 und 2a auf, die wirksam werden, wenn sie, wie meistens, als Bockleiter verwendet wird. Etwa in der Mitte der beiden gegeneinander verschwenkbaren Leiterteile 3 und 4 sind weitere Gelenke 5 und 5a, sowie 6 und 6a vorgesehen. Diese ermöglichen es, die Leiter auch als Montagebühne zu verwenden. Sämtliche Gelenke sind in bekannter Weise derart ausgebildet, daß sie in mehreren Arbeitsstellungen verriegelbar sind, damit für jede der Arbeitsstellungen die gebotene Sicherheit gegeben ist.

Die Gelenke sind im einzelnen in bekannter Weise derart aufgebaut, daß der erste Gelenkteil 7 (Figur 2), der mit dem zweiten Gelenkteil 8 um die gemeinsame Achse 9 verschwenkbar ist, eine aus zwei Schalen bestehende Sperrscheibe trägt, die über einen Teil ihres Umfanges kreisrund ist und von der in Figur 2 nur die hintere Schale 10 dargestellt ist. Die Sperrscheibe weist entsprechend den Arbeitsstellungen der Leiter an ihrem Umfang verteilte, randoffene Ausnehmungen 11 auf, in die ein Sperrstück 12 eingreifen kann, das an dem Gelenkteil 8 längsverschieblich geführt ist und unter der Wirkung einer Feder 13a steht, die bestrebt ist, das Sperrstück 12 gegen die Sperrscheibe zu drücken. Zum Ausheben des Sperrstückes 12 aus der jeweiligen Ausnehmung 11 dient in bekannter Weise ein Lösehebel 13, der mit einem rechtwinklig von ihm ausgehenden Bolzen 14 an seinem hinteren Ende in einen offenen Längsschlitz 15 eines Verstellhebels 16 eingreift. Dieser weist an seinem anderen Ende ein Langloch 17 auf, durch welches ein flacher Abschnitt 18 einer Welle 19 hindurchgesteckt ist. Die Welle 19 geht durch eine hohle Sprosse 20 der Leiter hindurch. Sie weist an ihren beiden Enden flache Abschnitte 18 der vorgenannten Art auf, die jeweils mit einem der jedem der Leiterholme zugeordneten Gelenke 2 bzw. 2a, 5 bzw. 5a und 6 bzw. 6a zusammenwirken.

An dem einen Ende der Welle 19, das zugleich auch das Ende ihres einen flachen Abschnitts 18 ist, ist ein Betätigungshebel 21 befestigt. Dieser weist innen einen zylindrischen Ansatz 22 auf, mit der er in einer zylindrischen Hülse 23 drehbar gelagert ist, die ihrerseits mit einer vierkantigen Außenfläche am Ende der vierkantigen Sprosse 20 befestigt ist. Am anderen Ende der Welle 19 ist auf dem flachen Abschnitt ein rundes Schlußstück 24 befestigt, das ebenfalls einen nach innen weisenden zylindrischen Ansatz 25 aufweist, der an einer Hülse 26 gelagert ist, die mit ihrer vierkantigen Außenfläche in der vierkantigen Leitersprosse 20 sitzt. Die Lagerung für den Betätigungshebel 21 und das Schlußstück 24 bildet damit gleichzeitig auch die Lagerung für die Welle 19.

Mittels des Betätigungshebels 21 können somit durch Vermittlung der Welle 19 und der Verstellhebel 16 gleichzeitig und gemeinsam die Lösehebel 13 zweier auf beiden Seiten der Leiter jeweils einem Holm zugeordneter Gelenke 2 bzw. 2a, 5 bzw. 5a oder 6 bzw. 6a aus der jeweiligen Ausnehmung der Sperrscheiben ausgehoben werden, um die Leiter in eine andere Stellung überführen zu können. Bei dem Verschwenken des Betätigungshebels 21 wird demgemäß die Verriegelung der beiden jeweils ein Paar bildenden Gelenke aufgehoben.

Die Erfindung wird mit Vorteil bei solchen Gelenken verwendet, bei denen in dem Gelenk ein federbelasteter Halteteil angeordnet ist, durch den, abhängig von den der jeweiligen gegenseitigen Winkellage der beiden Gelenkteile, der Lösehebel in der dem ausgehobenen Sperrstück entsprechenden Stellung vorübergehend selbsttätig verriegelbar ist. Der Halteteil ist hierbei durch Verschwenkung eines der beiden Gelenkteile um die Gelenkachse selbsttätig außer Eingriff mit dem Lösehebel zu bringen.

Dadurch, daß die die beiden Lösehebel verbindende Welle innerhalb einer hohlen Leitersprosse angeordnet ist, ist die Welle gegen äußere, schädliche Einflüsse geschützt und beeinträchtigt zudem nicht das Äußere der Mehrzweckleiter.

## Patentansprüche

1. _{Z}usammenklappbare Mehrzweckleiter, deren Holme durch je ein in mehreren Arbeitsstellungen verriegelbares Gelenk verbunden sind, das zwei um eine gemeinsame Gelenkachse schwenkbare Gelenkteile aufweist, von denen der erste Gelenkteil eine zur Gelenkachse konzentrische zweischalige Sperrscheibe aufweist, die im Bereiche ihres Umfanges entsprechend den Arbeitsstellungen verteilte randoffene Ausnehmungen trägt, in die ein an dem zweiten Gelenkteil längsverschieblich geführtes federbelastetes Sperrstück eingreifen kann, das durch einen an dem zweiten Gelenkteil verschwenkbar gelagerten und mit einem Betätigungshebel verbundenen Lösehebel aus der jeweiligen Ausnehmung der Sperrscheibe aushebbar ist, wobei in dem Gelenk vorzugsweise ein federbelasteter Halteteil angeordnet ist, durch den abhängig von der jeweiligen gegenseitigen Winkellage der beiden Gelenkteile der Lösehebel in der dem ausgehobenen Sperrstück entsprechenden Stellung vorübergehend selbsttätig verriegelbar ist und der durch Verschwenkung eines der beiden Gelenkteile um die Gelenkachse selbsttätig außer Eingriff mit dem Lösehebel bringbar ist, dadurch gekennzeichnet, daß die Lösehebel (13) der den beiden Leiterholmen zugeordneten Gelenke (2, 2a; 5, 5a; 6, 6a) durch eine axial durch eine hohle Leitersprosse (20) hindurchgehende Welle (19) miteinander verbunden sind, die durch einen einzigen außerhalb des einen Holmes angeordneten Betätigungshebel (21) verdrehbar ist.

2. Mehrzweckleiter nach Patentanspruch 1, dadurch gekennzeichnet, daß die Leiter (1) mehrere jeweils über eine durch eine hohle Leitersprosse (21) hindurchgehende Welle (19) verbundene Gelenkpaare (2, 2a; 5, 5a; 6, 6a) aufweist.
